# EUROPÄISCHE PATENTSCHRIFT

(11) **EP 2 210 720 B1**
(45) Veröffentlichungstag und Bekanntmachung des Hinweises auf die Patenterteilung: **27.06.2012**
(21) Anmeldenummer: 10000247.6
(22) Anmeldetag: 13.01.2010
(51) Int. Cl.: B27B 5/32, B24B 45/00, B23B 31/40

(54) **Reibschlüssige rotationswerkzeugbefestigungsvorrichtung**
Frictional rotation tool attachment device
Dispositif de fixation d'outil de rotation fonctionnant par friction

(30) Priorität: 21.01.2009 AT 952009
(43) Veröffentlichungstag der Anmeldung: 28.07.2010
(73) Patentinhaber: Felder KG, 6060 Hall (AT)
(72) Erfinder: Felder, Johann, 6060 Hall in Tirol (AT)
(74) Vertreter: Hofinger, Stephan

(56) Entgegenhaltungen:
- EP-A1- 2 006 058
- DE-A1- 4 209 146
- DE-A1- 10 318 316

## Beschreibung

Die Erfindung betrifft eine Vorrichtung zum Befestigen eines Rotationswerkzeuges gemäß dem Oberbegrift des unabhängigen Anspruchs 1.

Eine solche Vorrichtung ist der DE 42 09 146 A1 zu entnehmen.

Um Rotationswerkzeuge wie Sägeblätter an den entsprechenden Maschinen anzubringen, sind aus dem Stand der Technik bereits Untersetzungsmechanismen bekannt, die die Kraft vom Kraftübertragungselement auf den Kernbolzen in einem bestimmten Verhältnis umwandeln bzw. übertragen. Dabei weisen die Untersetzungsmechanismen beispielsweise mehrstufige Planetengetriebe (DE 37 00 968 A1), Getriebe mit teilweise exzentrisch angeordneten Zahnkränzen (EP 0 588 483 A2) und hydraulische Spanneinrichtungen (EP 0 324 357 A2 und EP 1 990 146 A2) auf. Die beiden erstgenannten Arten von Untersetzungsmechanismen sind sehr aufwändig in der Herstellung und benötigen einen genau abgestimmten Einbau des Planetenrad- bzw. Zahnkranzmechanismus. Bei den hydraulischen Spanneinrichtungen ist vor allem das Gewährleisten der Dichtheit problematisch, da im Gebrauch oftmals Hydraulikflüssigkeit austritt.

Aus der DE 28 23 609 ist eine Vorrichtung zum Anbringen eines im Wesentlichen scheibenförmigen Werkzeuges an einer Antriebsspindel bekannt, wobei ein Kraftuntersetzungsmechanismus mit Druck- bzw. Klemmkugeln gezeigt ist. Ein wesentlicher Nachteil dieser Ausführung besteht darin, dass der gesamte Kraftuntersetzungsmechanismus in der Welle selbst Platz finden muss. Dadurch kann diese Befestigungsvorrichtung nicht an einer standardmäßigen Welle einer beliebigen Werkzeugmaschine eingesetzt werden, sondern es bedarf einer zusätzlichen Ausbildung eines genügend großen Einbauraumes in der Welle.

Zusätzlich ist es gemäß dieser Schrift unhandlich, die eigentliche Schließkraft aufzubringen, da mit einem Imbusschlüssel eine umständliche Art der Kraftaufbringung auf die mittlere Kugel erreicht wird. Dies erfolgt dadurch, dass durch die Klemmschraube hindurch ein Imbusschlüssel gesteckt wird, wodurch die Schraube zugänglich ist. Dadurch kann die eigentliche Vorspannung nur mit einem Werkzeug durchgeführt werden. Zudem bringt dies den Nachteil, dass sich in diesem Bereich leicht Staub und Schmutz verfängt, wodurch der Imbusschlüssel nicht mehr passen könnte.

Schriften, in denen ein Kraftuntersetzungsmechanismus auf der wellenabgewandten Seite des Rotationswerkzeuges angeordnet sind, sind die oben erwähnte DE 42 09 146 A1 und die DE 103 18 316 A1. Ein wesentlicher Vorteil dieser Ausführungen besteht darin, dass gegenüber den erstgenannten Schriften die Untersetzungskraftwirkung durch einen einfachen Reibschluss und nicht durch Formschluss oder sonstige Kräfte, wie beispielsweise Hydraulikkraft erreicht wird. Gegenüber der genannten DE 28 23 609 besteht der wesentliche Vorteil darin, dass der gesamte Kraftuntersetzungs mechanismus im vorderen, welienabgewandten Flanschteil (Spanneinrichtung) einteilig angeordnet bzw. ausgebildet ist. Somit sind diese Vorrichtungen zum Befestigen eines Rotationswerkzeugs bei sämtlichen Werkstoffbearbeitungsmaschinen einfach nachrüstbar. Es muss kein separater und aufwändig auszubildender Einbauraum im Bereich der Welle ausgebildet werden, sondern es kann standardmäßig an der Welle der Kernbolzen eingeschraubt werden.

Die Aufgabe der Erfindung liegt nun darin, eine gegenüber dem Stand der Technik verbesserte Vorrichtung zum Befestigen eines Rotationswerkzeuges anzugeben. Insbesondere soll diese Vorrichtung einen relativ einfachen Aufbau aufweisen und keine Probleme mit Hydraulikflüssigkeit oder sonstigen Untersetzungsmechanismen verursachen.

Diese Aufgabe wird durch eine Vorrichtung gemäß dem unabhängen Anspruchs 1 gelöst

Bevorzugte Ausführungsformen sind den abhängigen Ansprüchen zu entnehmen.

Um eine einfache Bedienung und ein einfaches Anbringen eines Rotationswerkzeuges an einer Werkstaffbearbeitungsmaschine zu garantieren, kann bevorzugt vorgesehen sein, dass das Kraftübertragungselement zur werkzeuglosen manuellen Betätigung durch einen Benutzer ausgebildet und angeordnet ist. Dies kann bevorzugt dadurch erfolgen, dass das Kraftübertragungselement in Form einer Drehscheibe bzw. einer Spannmutter ausgeführt ist.

Ein weiteres bevorzugtes Ausführungsbeispiel kann vorsehen, dass durch Drehen des Kraftübertragungselementes in Spannrichtung der Kernbolzen in der Welle bis zum Anschlag verschraubbar ist und durch fortgesetztes Drehen des Kraftübertragungselementes in Spannrichtung der Kraftuntersetzungsmechanismus die Spannscheibe gegenüber dem Kernbolzen in Richtung Welle bewegt. Das heißt, es muss - vor allem gegenüber der DE 28 23 609 - kein Werkzeug verwendet werden und es kann durch reines Betätigen des Kraftübertragungselementes sowohl die normale Vorspannung als auch die Hauptspannung des Rotationswerkzeuges erreicht werden. Am besten funktioniert das Anbringen des Rotationswerkzeuges dann, wenn das Kraftübertragungselement in voller Offenstellung ist. In dieser Offenstellung wird durch die relativ hohe Reibung zwischen Kraftübertragungselement und Spannscheibe das indirekte Eindrehen des Kernbolzens in die Welle ermöglicht. Dieses Eindrehen kann aber auch durch direktes Angreifen an der Spannscheibe erfolgen. Jedenfalls sind bei der vorliegenden Ausführung beide Möglichkeiten des händischen Eindrehens des Kembolzens in die Welle gegeben, wobei im Endeffekt die gesamte Spannvorrichtung - unabhängig davon welcher Teil betätigt wird - in der Welle befestigbar ist.

Wenn dann der Kernbolzen bis zum Anschlag in der Welle eingeschraubt ist, wird die Reibung in diesem Bereich höher als die Reibung zwischen Kraftübertragungselement und Spannscheibe, wonach durch das fortgesetzte Drehen des Kraftübertragungselementes eine axiale Bewegung gegenüber der Spannscheibe durchgeführt wird. Diese axiale Verschiebung des Kraftübertragungselementes setzt den Kraftuntersetzungsmechanismus in Bewegung, wodurch die Spannscheibe gegenüber dem Kernbolzen in Richtung Welle bewegt wird und das Rotationswerkzeug zwischen diesen beiden Teilen eingespannt wird.

Weiters kann bevorzugt vorgesehen sein, dass durch Betätigen, vorzugsweise durch Drehen des Kraftübertragungselements in Spannrichtung oder in Löserichtung dieses gegenüber der Spannscheibe in Axialrichtung bewegbar ist. Somit wird über dieses Gewinde ein Teil des Kraftübertragungselementes in Richtung des Kraftuntersetzungsmechanismus bewegt, wodurch dieser Kraftuntersetzungsmechanismus die Spannkraft auf die Spannscheibe aufbringt. Die Spannrichtung ist jene Richtung, bei der das Kraftübertragungselement durch Drehen in Richtung Welle (beim Vorspannen) oder in Richtung Spannscheibe (beim Hauptspannen) bewegt wird.

Eine bevorzuste Ausführungs variante der hier vorliegenden Erfindung kann vorsehen, dass das Kraftübertragungselement, vorzugsweise über einen Anschlagfortsatz, bei der Spann-bewegung Klemm- bzw. Keilelemente des Kraftuntersetzungsmechanismus derart in Richtung korrespondierender Keilflächen der Spannscheibe und des Kernbolzens bewegt, dass sich die Spannscheibe in Axialrichtung gegenüber dem Kernbolzen zum Rotationswerkzeug bewegt und dieses zwischen Spannscheibe und Anlageelement einspannt. Dadurch, dass der Kernbolzen bis zum Anschlag in die Welle eingedreht ist und die Spannscheibe durch den Kraftuntersetzungsmechanismus in Bezug auf den Kernbolzen näher zur Welle bewegt wird, wird der Abstand zwischen Spannscheibe und Anlageelement verkleinert, wodurch das zwischen Spannscheibe und Anlageelement befindliche Rotationswerkzeug mit hoher Kraft eingeklemmt bzw. eingespannt wird.

Eine bevorzugte Ausführungsvariante kann vorsehen, dass die Klemmelemente in Form von Kugeln ausgeführt sind, wobei zumindest eine Klemmkugel bei der Spannbewegung des Kraftübertragungselements von diesem direkt beaufschlagbar ist. Alternativ kann das Klemmelement als eine Art Keil ausgeführt sein. Die Kraftübertragung kann bevorzugt weiters derart erfolgen, indem um die durch das Kraftübertragungselement beaufschlagbare Klemmkugel weitere, konzentrisch nach außen drückbare, vorzugsweise kleinere Klemmkugeln angeordnet sind, die an den Keilflächen der Spannscheibe und des Kembolzens anliegen.

Als reibschlüssiger Krafluntersetzungsmechanismus wird verstanden, dass der Kraftschluss, das heißt die Reibungskraftübertragung, zwischen dem vorzugsweise kugelförmigen Klemmelement des Kraftuntersetzungsmechanismus und dem Kembolzen im Wesentlichen tangential an den Oberflächen der beteiligten Verbindungspartner erfolgt.

Ein weiteres Ausführungsbeispiel kann vorsehen, dass die Keilflächen der Spannscheibe an einer separaten Aufnahmebuchse der Spannscheibe angeordnet sind.

Gemäß einem weiteren Ausführungsbeispiel kann vorgesehen sein, dass der Kraftuntersetzungsmechanismus eine Spannkraft zwischen 10 und 30 kN, vorzugsweise zwischen 15 und 25 kN, besonders bevorzugt von etwa 20 kN, erzeugt.

Bevorzugt kann weiters vorgesehen sein, dass die Spanneinrichtung samt Kraftübertragungselement, Kraftuntersetzungsmechanismus, Spannscheibe und Kembolzen als einteiliges Bauteil ausgebildet ist. Dadurch ergibt sich ein voll gekapseltes System, das unabhängig von der Welle (mit Standardbohrung) und unabhängig vom verwendeten Rotationswerkzeug verwendet werden kann. Für den Anwender ergeben sich dadurch die Vorteile, dass kein Werkzeug bzw. kein Imbusschlüssel zum Befestigen des Rotationswerkzeuges verwendet werden muss und dass sämtliche bereits gekaufte Werkzeugmaschinen mit dieser neuen Befestigungsvorrichtung nachgerüstet werden können.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig.1: einen Querschnitt der Vorrichtung vor dem Anbringen der Spannvorrichtung an der Werkstoffbearbeitungsmaschine,
- Fig. 2: eine Explosionsdarstellung der Spannvorrichtung,
- Fig. 3: einen Querschnitt der in die Welle eingeschraubten Spannvorrichtung,
- Fig. 4: einen Detailquerschnitt aus Fig. 3,
- Fig. 5: einen Querschnitt der Spannvorrichtung bei unter voller Spannkraft stehenden Druckuntersetzungsmechanismus und
- Fig. 6: einen Detailquerschnitt aus Fig. 5.

In Fig. 1 ist im rechten Bereich die Welle 3 (Antriebsspindel) der Werkstoffbearbeitungs-maschine dargestellt. An dieser ist im linken Bereich das Anlageelement 4 mit der Anlagefläche 18' angeordnet. Das Rotationswerkzeug 2 wird durch Einführen der Spanneinrichtung 5 durch das Rotationswerkzeug 2 hindurch und in die Welle 3 hinein zwischen der Anliegefläche 18' des Anlageelements 4 und der Anlagefläche 18 der Spannscheibe 6 eingeklemmt. Das Anlegeelement 4 kann von der Welle 3 abgenommen werden. Je nach Größe des Rotationswerkzeuges 2 kann auch das Anlageelement 4 an dessen Größe angepasst werden. Nicht unbedingt notwendig, aber dennoch bevorzugt vorgesehen, sind zusätzliche Drehmomentübertragungselemente (nicht dargestellt) am Anlageelement 4, über welche eine direkte Drehmomentübertragung von der Welle 3 über das Anlageelement 4 auf das Rotationswerkzeug 2 erfolgen kann. Die Drehmomentübertragung ist dadurch nicht nur von der Verklemmung zwischen Spannscheibe 6 und Rotationswerkzeug 2 abhängig.

In Fig. 2 werden die teilweise bereits in Fig. 1 dargestellten Bauteile in einer Explosionsdarstellung gezeigt. Die Spannvorrichtung 5 besteht generell aus der Spannscheibe 6, die einen über die Inbusschrauben 10 fest verbundenen Zwischenflansch 6a umfasst, dem Kembolzen 7 und dem Kraftuntersetzungsmechanismus 9, wobei dieser Kraftuntersetzungsmechanismus 9 durch das Kraftübertragungselement 8 in Gang gesetzt wird und dadurch den Axialabstand zwischen Spannscheibe 6 und Kembolzen 7 verändert. Das Kraftübertragungselement 8 (Drehscheibe bzw. Spannmutter) ist über Zylinderschrauben 17 (und einem dazwischen liegenden Dichtring 8b) mit dem Zwischenflansch 6a der Spannscheibe 6 verbunden. Der Zwischenflansch 6a ist durch Schwerspannstifte 15 mit dem Kembolzen 7 axial gekoppelt. In dem Bereich zwischen Spannscheibe 6 und Zwischenflansch 6a sind die Klemmteile bzw. Klemmkugeln 12 und 13 sowie die Feder 16 und die Aufnahmebuchse 11 angeordnet. Die Aufnahmebuchse 11 weist dabei die Keilflächen 14 und der Kembolzen 7 die Keilflächen 14' für die Klemmkugeln 13 auf. Der Kembolzen 7 ist über das Kernbolzengewinde 24 mit der hier nicht dargestellten Welle 3 verbindbar.

In Fig. 3 ist erkennbar, wie dieses Kernbolzengewinde 24 durch das Rotationswerkzeug 2 hindurch in der Welle 3 eingeschraubt und vorspannbar ist. In dieser Darstellung gemäß Fig. 3 ist das Rotationswerkzeug 2 noch nicht voll eingespannt. Es liegen jedoch bereits die beiden Anliegeflächen 18 und 18' am Rotationswerkzeug 2 an. Wie in dieser Fig. 3 dargestellt, dreht sich die gesamte Antriebsspindel bzw. welle 3 mitsamt dem Rotationswerkzeug 2 und der Spannvorrichtung 5 um die Achse X.

In Fig. 4 ist ein Detailbereich der Spannvorrichtung 5 aus Fig. 3 dargestellt. Darin ist erkennbar, dass das Kraftübertragungselement 8 im Bereich des zentral angeordneten Anschlagfortsatzes 23 ein Gewinde 22 aufweist, welches mit dem Zwischenflansch 6a korrespondiert. Dieser Zwischenflansch 6a weist zudem bevorzugt drei Zylinderschrauben 17 auf, welche wiederum Begrenzungsfortsätze 20 aufweisen, die mit den Begrenzungsfortsätzen 21 des Kraftübertragungselements 8 ein komplettes Herausdrehen bzw. Lösen des Kraftübertragungselements 8 vom Zwischenflansch 6a verhindern. Durch den Dichtring 8b wird ein direktes Reiben der Metallflächen des Kraftübertragungselements 8 und des Zwischenflansches 6 verhindert und auch ein Eindringen von Staub oder sonstigen Materialien in den Zwischenraum unterbunden. Somit bildet die Spannvorrichtung 5 ein in sich geschlossenes, einteiliges, gekapseltes Bauteil.

Der Kraftuntersetzungsmechanismus 9 besteht im Wesentlichen aus der großen Klemmkugel 12 und den kleinen Klemmkugeln 13 sowie den mit den kleinen Klemmkugeln 13 korrespondierenden Keilflächen 14 und 14' der Aufnahmebuchse 11 und des Kembolzens 7. Die Klemmkugel 12 ist dabei einerseits vom Anschtagfortsatz 23 des Kraftübertragungselements 8 und andererseits von der Feder 16 beaufschlagt.

Wie nun im Vergleich zur Fig. 4 in Fig. 6 gezeigt ist, wird durch forgesetztes Drehen des Kraftübertragungselements 8 (nach der Vorspannung bzw. dem Einschrauben des Kembolzens 7 in die Welle 3) dessen Anschlagfortsatz 23 in Richtung Klemmkugel 12 bewegt, wodurch die Feder 16 zusammengedrückt wird und sich die kleineren Klemmkugeln 13 durch die Bewegung der großen Klemmkugel 12 von der Achse X entfernen. Dadurch wird der Abstand A zwischen den mit den Klemmkugeln 13 korrespondierenden Keilflächen 14 und 14' vergrößert, wodurch die Spannscheibe 6 in Bezug auf den Kembolzen 7 (und dem Kraftübertragungselement 8) in Richtung Welle 3 bewegt wird und somit das Rotationswerkzeug 2 mit einer Kraft von vorzugsweise etwa 20 Kilonewton zwischen den Anliegeflächen 18 und 18' des Anlageelements 4 und der Spannscheibe 6 eingeklemmt bzw. eingespannt wird. Die Kraft von der Klemmkugel 12 auf die Klemmkugeln 13 wird in einem Verhältnis von 1; 2,5 verteilt, wobei die Druckkraft auf die Rillen (Keilflächen 14) der Aufnahmebuchse 11 verteilt wird. Die Kraft baut sich dabei entlang dieser Rillen durch Verschieben der Klemmkugeln 13 auf, wodurch der axiale Druck erhöht wird.

Beim Lösen der gesamten Spannvorrichtung 5 wird durch Drehen des Kraftübertragungselements 8 die Kraft von der Klemmkugel 12 auf die Klemmkugeln 13 verringert, indem beim Herausdrehen die Kugel 12 durch die Feder 16 in Richtung Kraftübertragungselement 8 bewegt wird, wodurch auch der Abstand A zwischen den Keilflächen 14 und 14' verringert wird und somit die Vorspannkraft auf das Rotationswerkzeug 2 verkleinert wird. Das Kraftübertragungselement 8 wird gegenüber dem Zwischenflansch 6a soweit herausgedreht, bis sich die Begrenzungsfortsätze 20 und 21 berühren. Wenn dann das Kraftübertragungselement 8 weiter in Löserichtung gedreht wird, überträgt sich die gesamte Drehbewegung über den Zwischenflansch 6a und die Schwerspannstifte 15 auf den Kembolzen 7 und dessen Kembolzengewinde 24, wodurch die gesamte Spannvorrichtung 5 von der Welle 3 gelöst wird, wonach das Rotationswerkzeug 2 entnommen oder getauscht werden kann.

Eine alternative Ausführung kann vorsehen, dass in etwa im Bereich des Dichtrings 8b das Gewinde 22 zwischen Spannscheibe 6 bzw. Flansch 6a und dem Kraftübertragungselement 8 angeordnet sein kann, was allerdings eine größere Reibfläche bedeutet.

Das Bezugszeichen 25 zeigt das Zylinderschraubengewinde zwischen Zylinderschraube 17 und Zwischenflansch 6a. Das Bezugszeichen 26 zeigt das Inbusschraubengewinde zwischen Inbussschraube 10 und Spannflansch 6a, wobei die Inbusschraube 10 die Spannscheibe 6 mit dem Zwischenflansch 6a verbindet.

## Patentansprüche

1. Vorrichtung zum Befestigen eines Rotationswerkzeuges (2), insbesondere Kreissägeblatt, Fräser oder dergleichen, an einer Welle (3) einer Werkstoffbearbeitungsmaschine, insbesondere Holzbearbeitungsmaschine, mit einem Anlageelement (4) und einer Spanneinrichtung (5), die jeweils eine Anlagefläche (18, 18'), zwischen denen das Rotationswerkzeug (2) klemmbar ist, aufweisen, wobei die Spanneinrichtung (5) eine die Anlagefläche (18) aufweisende Spannscheibe (6), einen die Spannscheibe (6) zumindest teilweise durchsetzenden, mit der Welle (3) verbindbaren, insbesondere axial verschraubbaren Kembolzen (7) und ein Kraftübertragungselement (8) zum Verbinden des Kembolzens (7) mit der Welle (3) aufweist, wobei das Kraftübertragungselement (8) und der Kembolzen (7) der Spanneinrichtung (5) durch einen Kraftuntersetzungsmechanismus (9) reibschlüssig verbunden sind und wobei das Kraftübertragungselement (8) und der Kraftuntersetzungsmechanismus (9) auf der wellenabgewandten Seite des Rotationswerkzeuges (2) angeordnet sind, **dadurch gekennzeichnet, dass** das Kraftübertragungselement (8) mit der Spannscheibe (6) - vorzugsweise mit einem Zwischenflansch (6a) der Spannscheibe (6) - über ein Gewinde (22) verbunden ist.

2. Vorrichtung nach Anspruch 1, **dadurch gekennzeichnet, dass** das Kraftübertragungselement (8) zur werkzeuglosen manuellen Betätigung durch einen Benutzer ausgebildet und angeordnet ist.

3. Vorrichtung nach Anspruch 1 oder 2, **dadurch gekennzeichnet, dass** durch Drehen der Spanneinrichtung (5), vorzugsweise des Kraftübertragungselementes (8), in Spannrichtung der Kembolzen (7) in der Welle (3) bis zum Anschlag verschraubbar ist und durch fortgesetztes Drehen des Kraftübertragurigselementes (8) in Spannrichtung der Kraftuntersetzungsmechanismus (9) die Spannscheibe (6) gegenüber dem Kembolzen (7) in Richtung Welle (3) bewegt.

4. Vorrichtung nach einem der Ansprüche 1 bis 3, **dadurch gekennzeichnet, dass** durch Betätigen, vorzugsweise durch Drehen des Kraftübertragungselements (8) in Spannrichtung oder in Löserichtung dieses gegenüber der Spannscheibe (6) in Axialrichtung bewegbar ist.

5. Vorrichtung nach einem der Ansprüche 1 bis 4, **dadurch gekennzeichnet, dass** das Kraftübertragungsetement (8), vorzugsweise über einen Anschlagfortsatz (23), bei der Spannbewegung Klemm- bzw. Keilelemente (12, 13) des Kraftuntersetzungsmechanismus (9) derart in Richtung korrespondierender Keilflächen (14, 14') der Spannscheibe (6) und des Kembolzens (7) bewegt, dass sich die Spannscheibe (6) in Axialrichtung gegenüber dem Kembolzen (7) zum Rotationswerkzeug (2) bewegt und dieses zwischen Spannscheibe (6) und Anlageelement (4) einspannt.

6. Vorrichtung nach Anspruch 5, **dadurch gekennzeichnet, dass** die Klemmelemente (12, 13) in Form von Kugeln ausgeführt sind, wobei zumindest eine Klemmkugel (12) bei der Spannbewegung des Kraftübertragungselements (8) von diesem direkt beaufschlagbar ist.

7. Vorrichtung nach Anspruch 6, **dadurch gekennzeichnet, dass** um die durch das Kraftübertragungselement (8) beaufschlagbare Klemmkugel (12) weitere, konzentrisch nach außen drückbare, vorzugsweise kleinere Klemmkugeln (13) angeordnet sind, die an den Keilflächen (14, 14') der Spannscheibe (6) und des Kembolzens (7) anliegen.

8. Vorrichtung nach Anspruch 7, **dadurch gekennzeichnet, dass** die Keilflächen (14), vorzugsweise rillenförmig an einer Aufnahmebuchse (11) der Spannscheibe (6) angeordnet sind.

9. Vorrichtung nach einem der Ansprüche 1 bis 8, **dadurch gekennzeichnet, dass** der Kraftuntersetzungsmechanismus (9) eine Spannkraft zwischen 10 und 25 kN, vorzugsweise von etwa 20 kN, erzeugt.

## Claims

1. A device for fixing a rotary tool (2), in particular a circular saw blade, milling cutter or the like, to a shaft (3) of a material working machine, in particular a wood working machine, comprising a contact element (4) and a clamping device (5) which each have a contact surface (18, 18'), between which the rotary tool (2) can be clamped, wherein the clamping device (5) has a clamping disc (6) having the contact surface (18), a core pin (7) which at least partially passes through the clamping disc (6) and which can be connected to the shaft (3) and in particular can be axially screwed thereto, and a force transmission element (8) for connecting the core pin (7) to the shaft (3), wherein the force transmission element (8) and the core pin (7) of the clamping device (5) are frictionally lockingly connected by a force reduction mechanism (9) and wherein the force transmission element (8) and the force reduction mechanism (9) are arranged on the side, remote from the shaft, of the rotary tool (2), **characterised in that** the force transmission element (8) is connected to the clamping disc (6) - preferably to an intermediate flange (6a) of the clamping disc (6) - by way of a screwthread (22).

2. A device according to claim 1 **characterised in that** the force transmission element (8) is arranged and adapted for tool-less manual actuation by a user.

3. A device according to claim 1 or claim 2 **characterised in that** by rotation of the clamping device (5), preferably the force transmission element (8), in the clamping direction, the core pin (7) can be screwed in the shaft (3) until reaching an abutment condition and the force reduction mechanism (9) moves the clamping disc (6) with respect to the core pin (7) in the direction of the shaft (3) by continued rotation of the force transmission element (8) in the clamping direction.

4. A device according to one of claims 1 to 3 **characterised in that** by actuation and preferably by rotation of the force transmission element (8) in the clamping direction or in the release direction same is movable in the axial direction with respect to the clamping disc (6).

5. A device according to one of claims 1 to 4 **characterised in that** in the clamping movement the force transmission element (8), preferably by way of an abutment extension (23), moves clamping or wedge elements (12, 13) of the force reduction mechanism (9) in the direction of corresponding wedge surfaces (14, 14') of the clamping disc (6) and the core pin (7) in such a way that the clamping disc (6) moves in the axial direction relative to the core pin (7) towards the rotary tool (2) and clamps it between the clamping disc (6) and the contact element (4).

6. A device according to claim 5 **characterised in that** the clamping elements (12, 13) are in the form of balls, wherein at least one clamping ball (12) can be acted upon directly by the force transmission element (8) in the clamping movement thereof.

7. A device according to claim 6 **characterised in that** arranged around the clamping ball (12) which can be acted upon by the force transmission element (8) are further preferably smaller clamping balls (13) which can be concentrically pressed outwardly and which bear against the wedge surfaces (14, 14') of the clamping disc (6) and the core pin (7).

8. A device according to claim 7 **characterised in that** the wedge surfaces (14) are arranged preferably in a groove shape on a receiving sleeve (11) of the clamping disc (6).

9. A device according to one of claims 1 to 8 **characterised in that** the force reduction mechanism (9) produces a clamping force of between 10 and 25 kN, preferably of about 20 kN.

## Revendications

1. Dispositif servant à fixer un outil rotatif (2), en particulier une lame de scie circulaire, une fraise ou similaire, sur un arbre (3) d'une machine d'usinage de matériau, en particulier d'une machine à travailler le bois, comportant un élément d'appui (4) et un système de serrage (5), lesquels présentent respectivement une surface d'appui (18, 18'), entre lesquelles l'outil rotatif (2) peut être coincé, dans lequel le système de serrage (5) présente un disque de serrage (6) présentant la surface d'appui (18), un boulon de noyau (7) traversant au moins en partie le disque de serrage (6), pouvant être relié, en particulier pouvant être vissé axialement, à l'arbre (3) et un élément de transmission de force (8) servant à relier le boulon de noyau (7) à l'arbre (3), dans lequel l'élément de transmission de force (8) et le boulon de noyau (7) du système de serrage (5) sont reliés par friction grâce à un mécanisme de réduction de force (9) et dans lequel l'élément de transmission de force (8) et le mécanisme de réduction de force (9) sont disposés sur le côté opposé aux ondes de l'outil rotatif (2), **caractérisé en ce que** l'élément de transmission de force (8) est relié au disque de serrage (6) - de préférence à une bride intermédiaire (6a) du disque de serrage (6) - par l'intermédiaire d'un filetage (22).

2. Dispositif selon la revendication 1, **caractérisé en ce que** l'élément de transmission de force (8) est réalisé et est disposé par un utilisateur aux fins de l'actionnement manuel sans outil.

3. Dispositif selon la revendication 1 ou 2, **caractérisé en ce que** le boulon de noyau (7) peut être vissé dans l'arbre (3) jusqu'à la butée par la rotation du système de serrage (5), de préférence de l'élément de transmission de force (8), dans la direction de serrage, et **en ce que** grâce à la rotation prolongée de l'élément de transmission de force (8) dans la direction de serrage, le mécanisme de réduction de force (9) déplace le disque de serrage (6) dans la direction de l'arbre (3) par rapport au boulot de noyau (7).

4. Dispositif selon l'une quelconque des revendications 1 à 3, **caractérisé en ce que** grâce à l'actionnement, de préférence grâce à la rotation de l'élément de transmission de force (8) dans la direction de serrage ou dans la direction de relâchement, ledit élément de transmission de force peut être déplacé dans la direction axiale par rapport au disque de serrage (6).

5. Dispositif selon l'une quelconque des revendications 1 à 4, **caractérisé en ce que** l'élément de transmission de force (8) déplace de préférence par l'intermédiaire d'un prolongement de butée (23), lors du mouvement de serrage, des éléments de serrage ou des éléments de cale (12, 13) du mécanisme de réduction de force (9) de telle manière en direction des surfaces de cale (14, 14') correspondantes du disque de serrage (6) et du boulon de noyau (7) que le disque de serrage (6) se déplace dans la direction axiale par rapport au boulon de noyau (7) en direction de l'outil rotatif (2) et enserre ce dernier entre le disque de serrage (6) et l'élément d'appui (4).

6. Dispositif selon la revendication 5, **caractérisé en ce que** les éléments de serrage (12, 13) sont réalisés sous la forme de sphères, dans lequel au moins une sphère de serrage (12) peut être soumise directement à l'action de l'élément de transmission de force (8) lors du mouvement de serrage de ce dernier.

7. Dispositif selon la revendication 6, **caractérisé en ce que** d'autres sphères de serrage (13) de préférence de plus petite dimension pouvant être pressées de manière concentrique vers l'extérieur sont disposées autour de la sphère de serrage (12) soumise à l'action de l'élément de transmission de force (8), lesquelles sphères de serrage de plus petite dimension reposent au niveau des surfaces de cale (14, 14') du disque de serrage (6) et du boulon de noyau (7).

8. Dispositif selon la revendication 7, **caractérisé en ce que** les surfaces de cale (14) sont disposées de préférence de manière à former des rainures au niveau de la douille de réception (11) du disque de serrage (6).

9. Dispositif selon l'une quelconque des revendications 1 à 8, **caractérisé en ce que** le mécanisme de réduction de force (9) génère une force de serrage comprise entre 10 et 25 kN, de préférence d'environ 20 kN.
